# FASCICULE DE BREVET EUROPEEN

(11) **EP 1 961 894 B1**
(45) Date de publication et mention de la délivrance du brevet: **28.07.2010**
(21) Numéro de dépôt: 07350010.0
(22) Date de dépôt: 20.11.2007
(51) Int. Cl.: E04H 17/16

(54) **Clôture**
Zaun
Fence

(30) Priorité: 27.11.2006 FR 0610338
(43) Date de publication de la demande: 27.08.2008
(73) Titulaire: Sautejeau, Jean-Pierre, 44800 St Herblain (FR)
(72) Inventeur: Sautejeau, Jean-Pierre, 44800 St Herblain (FR)
(74) Mandataire: Tournel, Jean Louis

(56) Documents cités:
- EP-A- 1 152 105
- DE-A1- 3 309 542

## Description

L'invention se rapporte à une clôture.

Elle se rapporte plus particulièrement à une clôture destinée à servir de support d'accrochage pour les feuillages de plants.

Une clôture est constituée de poteaux maintenant un treillis vertical.

Il existe des treillis souples mais de plus en plus souvent, on fait appel à des panneaux rigides disposés entre les poteaux.

Ces panneaux rigides sont constitués par des fils horizontaux et des fils verticaux soudés les uns les autres à leurs intersections.

Certains panneaux comportent, de part et d'autre des fils horizontaux, des fils verticaux toujours soudés sur le fil horizontal médian cela dans le but d'accroire la résistance du panneau.

Ces panneaux sont maintenus sur les poteaux à l'aide d'accessoires tel des brides ou des clips ou bien les poteaux présentent le long de leurs axe vertical des crochets qui viennent saisir le fil extrême vertical .

Souvent le poteau a globalement une forme de H pour délimiter deux feuillures dans chacune desquelles vient se loger l'extrémité du panneau.

La vocation de ces clôtures est la sécurité et elles sont largement utilisées pour les locaux industriels.

On connait EP 1 152 105 ou DE 3309542 qui décrivent chacun un panneau simple de clôture comportant des plis en sorte de pouvoir y insérer un poteau.

Le document EP 1 152 105 décrit une clôture ayant les caractéristiques du préambule de la revendication 1.

La sécurité pour les maisons particulières est également un souhait mais l'aspect esthétique est important.

Certes le treillis du type précité peut servir de support pour des plantes grimpantes mais il n'est pas optimisé pour cela.

L'invention propose une solution nouvelle pour former une clôture.

A cet effet l'invention a pour objet une clôture selon la revendication 1.

L'invention sera bien comprise à l'aide de la description ci après faite à titre d'exemple non limitatif en regard du dessin qui représente
FIG 1 Vue en perspective d'une clôture
FIG 2 Vue de dessus d'une clôture

En se reportant au dessin, on voit une clôture 1 en cours d'assemblage. Celle ci est notamment destiné à être couverte par les tiges foliaires de plantes installées à sa base.

Classiquement la clôture est composée de panneaux 2 en treillis soudés venant se fixer sur un poteau 3. Chaque panneau est plan et ne comporte pas de pli pour le raidir.

Avantageusement, les panneaux 2 sont constitués d'une première nappe 2A de fils verticaux et horizontaux entrecroisés et soudés entres eux, d'une seconde nappe 2B de fils verticaux et horizontaux entrecroisés et soudés entre eux, les deux nappes étant maintenues à distance l'une de l'autre d'une valeur E au moins égale à l'épaisseur G du poteau de sorte à venir loger le dit poteau enter les deux nappes.

Les fils entrecroisés de chaque nappe sont à angle droit.

Les faces internes de chaque nappe vont donc venir en regard des faces 3A, 3B externes du poteau qui sera donc à l'intérieur du volume délimité par les deux nappes.

Les faces externes du poteau sont celles parallèles au plan du panneau.

De préférence, une demi cage 4 est formée à chaque extrémité du panneau en positionnant des butées 6 , comme par exemple, l'une des faces des éléments 7 dit de liaison des première et deuxième nappes, à une distance du bord vertical 5 de la nappe sensiblement égale à la demi largeur du poteau.

La demi cage en U sera délimitée par les deux faces internes des nappes 2A, 2B et les éléments de liaison 7 des deux nappes. Cela va donc agir comme une feuillure venant coiffer latéralement le poteau.

On fabrique chaque nappe plan 2A, 2B indépendamment, puis on les assemble avec les éléments 7 de liaison. Ainsi on obtient des panneaux doubles.

Avantageusement, le poteau comporte, sur les faces externes recevant en applique une nappe, une rainure 8 dont la largeur permet de passer au moins un lien ou une agrafe 90 venant saisir les fils extrêmes verticaux des deux panneaux emboîtés sur le poteau et les solidariser.

Les panneaux seront ainsi calés.

Le poteau aura, par exemple, une section en H, la branche 9 médiane du H étant dans le plan médian de la clôture ou du panneau.

Le fait de constituer deux nappes maintenues écartées par des éléments de liaison permet d'utiliser du fil de plus faible section qui se dissimule plus facilement tout en obtenant une bonne rigidité du panneau

De préférence, les nappes ont des mailles carrées ou rectangulaires et lorsque ces nappes sont assemblées les mailles d'une nappe sont décalée en hauteur par rapport aux mailles de l'autre nappe.

Ainsi, les feuilles peuvent cheminer d'une nappe vers l'autre en s'appuyant sur des fils horizontaux disposés selon un demi pas par rapport aux fils horizontaux d'une nappe.

Les éléments de liaison sont des fils pliés en zig-zag soudés au sommet de l'onde sur des fils transversaux. de chaque nappe. On pourrait également utiliser des pièces fixées après mise en place des nappes sur place lors de la construction de la clôture.

Le bord supérieur de chaque nappe sera, de préférence, plié en direction de l'autre nappe pour fermer la partie supérieure du panneau.

Cela permet éventuellement de suspendre la grille sur le haut des poteaux.

En coupant certains fils horizontaux d'une des nappes, on peut cintrer le panneau.

Dans une forme évoluée, on utilise une pièce de verrouillage 10 en forme de plaquette élastique venant s'appliquer sur la face externe des nappes au droit du poteau et dont les deux bords viennent en prise avec deux rebords intérieurs du poteau en H.

La plaquette a donc une zone médiane sensiblement plane ou courbe destinée à venir en appui sur l'extérieur de la nappe et de part et d'autre de cette zone médiane, une zone externe formant un crochet tourné vers l'extérieur venant en prise avec une butée d'appui, par exemple, réalisée par une surépaisseur du bord des ailes du H.

Avantageusement, une échancrure 11 latérale de la plaquette permet de chevaucher un fil horizontal.

## Revendications

1. Clôture (1) composée d'au moins un poteau (3) et de panneaux (2) en treillis soudés venant se fixer sur ledit poteau (3) les dits panneaux (2) étant constitués d'une première nappe (2A) de fils entrecroisés et soudés entres eux, d'une seconde nappe (2B) de fils entrecroisés et soudés entre eux, les deux nappes (2A, 2B) étant maintenues à distance l'une de l'autre d'une valeur (E) au moins égale à l'épaisseur (G) dudit poteau (3) de sorte à venir loger au moins partiellement le dit poteau (3), cette clôture (1) étant **caractérisée en ce** chaque extrémité desdits panneaux (2) comprend des butés (6) positionées à une distance du bord vertical (5) des dites nappes (2A, 2B) sensiblement égale à la demi largeur dudit poteau (3) de façon à former une demi cage (4) de logement dudit poteau (3).

2. Clôture (1) selon la revendication 1 **caractérisée en ce que** la butée (6) de la demicage (4) est réalisée par l'une des faces d'éléments (7) dit de liaison des première et deuxième nappes (2A, 2B)

3. Clôture (1) selon la revendication 1 **caractérisée en ce que** le poteau (3) comporte, sur les faces externes recevant en applique une nappe (2A, 2B), une rainure (8) dont la largeur permet de passer au moins un lien (3a) venant saisir les fils extrêmes verticaux des deux panneaux (2) emboîtés sur le poteau (3) et les solidariser.

4. Clôture (1) selon la revendication 1 **caractérisée en ce que** les mailles rectangulaires ou carrées d'une nappe (2A, 2B) sont décalées en hauteur par rapport aux mailles de l'autre nappe (2A, 2B).

5. Clôture (1) selon la revendication ou 2 **caractérisée en ce que** les éléments de liaison (7) sont des fils en zigzag.

6. Cloture (1) selon la revendication 5 **caractérisée en ce que** les éléments de liaison (7) en zigzag sont fixés sur les nappes (2A, 2B) au niveau du sommet des ondes.

7. Clôture (1) selon la revendication 1 **caractérisée en ce que** le bord supérieur de chaque nappe (2A, 2B) est plié en direction de l'autre nappe (2A, 2B) pour fermer la partie supérieure du panneau (2).

8. Clôture (1) selon la revendication 1 **caractérisé en ce que** les panneaux (2) sont associés au poteau (3) au moyen d'une pièce de verrouillage (10) en forme de plaquette élastique venant s'appliquer sur la face externe des panneaux (2) au droit du poteau (3) et dont les deux bords viennent en prise avec deux rebords du poteau (3) en forme d'H.

9. Clôture (1) selon la revendication 8 **caractérisée en ce que** la plaquette (10) comporte . une échancrure (11) latérale de la plaquette (10) permet de chevaucher un fil horizontal.

10. Clôture (1) selon l'une quelconque des revendications précédentes **caractérisée en ce qu'**elle comprend un poteau (3) en H positionnée de telle sorte que la branche (9) médiane du H est dans le plan médian des panneaux (2).

## Claims

1. Fence (1) comprising at least one post (3) and welded trellis panels (2) which are secured on said post (3), said panels (2) being made up of a first set (2A) of interlaced wires welded to one another, a second set (2B) of interlaced wires welded to one another, the two sets (2A, 2B) being held at a distance apart from one another by a value (E) at least equal to the thickness (G) of said post (3) so as to at least partially accommodate said post (3), this fence (1) being **characterised in that** each end of said panels (2) has stops (6) positioned at a distance from the vertical edge (5) of said sets (2A, 2B) which is essentially equal to half the width of said post (3) so as to form a half-cage (4) for accommodating said post (3).

2. Fence (1) as claimed in claim 1, **characterised in that** the stop (6) of the half-cage (4) is formed by one of the faces of elements (7) linking the first and second sets (2A, 2B).

3. Fence (1) as claimed in claim 1, **characterised in that** the post (3) has a groove (8) in the external faces for receiving a set (2A, 2B) applied against it, the width of which permits a passage for at least one link (9a) which is moved so that it grips the outermost vertical wires of the two panels (2) nested on the post (3) and secures them.

4. Fence (1) as claimed in claim 1, **characterised in that** the rectangular or square meshes of one set (2A, 2B) are offset in height from the meshes of the other set (2A, 2B).

5. Fence (1) as claimed in claim 1 or 2, **characterised in that** the linking elements (7) are wires of a zigzag shape.

6. Fence (1) as claimed in claim 5, **characterised in that** the zigzag-shaped linking elements (7) are secured to the sets (2A, 2B) on a level with the peak of the waves.

7. Fence (1) as claimed in claim 1, **characterised in that** the top edge of each set (2A, 2B) is bent in the direction towards the other set (2A, 2B) in order to close the top part of the panel (2).

8. Fence (1) as claimed in claim 1, **characterised in that** the panels (2) are joined to the post (3) by means of a locking piece (10) in the form of an elastic plate which is applied against the external face of the panels (2) flush with the post (3) and the two edges of which move into engagement with two flanges of the H-shaped post (3).

9. Fence (1) as claimed in claim 8, **characterised in that** the plate (10) has a cut-out (11) in the side of the plate (10) enabling it to sit round a horizontal wire.

10. Fence (1) as claimed in any one of the preceding claims, **characterised in that** it has an H-shaped post (3) positioned so that the median branch (9) of the H is disposed in the median plane of the panels (2).

## Patentansprüche

1. Zaun (1), bestehend aus wenigstens einem Pfosten (3) und Feldern (2) aus Schweißgitter, die an diesem Pfosten (3) befestigt sind, wobei die Gitterfelder (2) von einer ersten Fläche (2A) miteinander verflochtener und verschweißter Drähte, einer zweiten Fläche (2B) miteinander verflochtener und verschweißter Drähte gebildet sind, wobei die beiden Drahtflächen (2A, 2B) mit einem mindestens der Dicke (G) des Pfostens (3) entsprechenden Wert (E) voneinander beabstandet gehalten sind, so dass der Pfosten (3) wenigstens teilweise aufgenommen wird, wobei der Zaun (1) **dadurch gekennzeichnet ist, dass** jedes Ende der Gitterfelder (2) Anschläge (6) aufweist, die mit einem Abstand zum senkrechten Rand (5) der Drahtflächen (2A) angeordnet sind, der im Wesentlichen der halben Breite des Pfostens (3) entspricht, so dass eine Kastenhälfte (4) zur Aufnahme des Pfostens (3) gebildet wird.

2. Zaun (1) nach Anspruch 1, **dadurch gekennzeichnet, dass** der Anschlag (6) der Kastenhälfte (4) durch eine der Seiten der sogenannten Verbindungselemente (7) zwischen der ersten und der zweiten Drahtfläche (2A, 2B) ausgeführt ist.

3. Zaun (1) nach Anspruch 1, **dadurch gekennzeichnet, dass** der Pfosten (3) an den Außenseiten, die eine Drahtfläche (2A, 2B) dagegen gedrückt aufnehmen, eine Nut (8) aufweist, deren Breite das Hindurchführen wenigstens eines Verbindungselements (3a) erlaubt, das die äußeren senkrechten Drähte der beiden auf den Pfosten (3) gesteckten Gitterfelder (2) erfasst und sie miteinander fest verbindet.

4. Zaun (1) nach Anspruch 1, **dadurch gekennzeichnet, dass** die rechteckigen oder quadratischen Maschen einer Drahtfläche (2A, 2B) bezüglich der Maschen der anderen Drahtfläche in der Höhe versetzt sind.

5. Zaun (1) nach Anspruch 1 oder 2, **dadurch gekennzeichnet, dass** die Verbindungselemente (7) zickzackförmige Drähte sind.

6. Zaun (1) nach Anspruch 5, **dadurch gekennzeichnet, dass** die zickzackförmigen Verbindungselemente (7) in Höhe des Scheitels der Wellenlinie an den Drahtflächen (2A, 2B) befestigt sind.

7. Zaun (1) nach Anspruch 1, **dadurch gekennzeichnet, dass** der obere Rand jeder Drahtfläche (2A, 2B) in Richtung der anderen Drahtfläche (2A, 2B) gebogen ist, um den oberen Teil des Gitterfeldes (2) zu schließen.

8. Zaun (1) nach Anspruch 1, **dadurch gekennzeichnet, dass** die Gitterfelder (2) an dem Pfosten (3) mittels eines Verriegelungsteils (10) in Form eines Kunststoffplättchens befestigt sind, das gegen die Außenseite der Gitterfelder (2) rechtwinklig zum Pfosten (3) gedrückt wird und deren beide Ränder mit den beiden umgebogenen Rändern des H-förmigen Pfostens (3) in Eingriff sind.

9. Zaun (1) nach Anspruch 8, **dadurch gekennzeichnet, dass** das Plättchen (10) einen seitlichen Einschnitt (11) aufweist, der einen waagerechten Draht zu überlagern erlaubt.

10. Zaun (1) nach einem der vorhergehenden Ansprüche, **dadurch gekennzeichnet, dass** er einen H-förmigen Pfosten (3) umfasst, der solchermaßen angeordnet ist, dass der mittlere Schenkel des H in der Mittelebene der Gitterfelder (2) liegt.
